# EUROPÄISCHE PATENTSCHRIFT

(11) **EP 2 398 731 B1**
(45) Veröffentlichungstag und Bekanntmachung des Hinweises auf die Patenterteilung: **16.10.2013**
(21) Anmeldenummer: 10710775.7
(22) Anmeldetag: 06.02.2010
(51) Int. Cl.: B67C 3/06

(54) **VERFAHREN ZUM DRUCKFÜLLEN VON FLASCHEN ODER DERGLEICHEN BEHÄLTERN SOWIE FÜLLSYSTEM UND FÜLLMASCHINE ZUM DURCHFÜHREN DES VERFAHRENS**
METHOD FOR THE PRESSURISED FILLING OF BOTTLES OR LIKE CONTAINERS, AND FILLING SYSTEM AND FILLING MACHINE FOR CARRYING OUT SAID METHOD
PROCÉDÉ DE REMPLISSAGE SOUS PRESSION DE BOUTEILLES OU DE RÉCIPIENTS ANALOGUES AINSI QUE SYSTÈME DE REMPLISSAGE ET MACHINE DE REMPLISSAGE POUR LA MISE EN OEUVRE DUDIT PROCÉDÉ

(30) Priorität: 17.02.2009 DE 102009009340
(43) Veröffentlichungstag der Anmeldung: 28.12.2011
(73) Patentinhaber: KHS GmbH, 44143 Dortmund (DE)
(72) Erfinder: CLÜSSERATH, Ludwig, 55543 Bad Kreuznach (DE)
(86) Internationale Anmeldenummer: PCT/EP2010/000753
(87) Internationale Veröffentlichungsnummer: WO 2010/094409

(56) Entgegenhaltungen:
- EP-A1- 1 544 157
- DE-A1- 3 725 609
- DE-B1- 2 856 944
- FR-A1- 2 675 793
- US-A- 5 119 853

## Beschreibung

Die Erfindung bezieht sich auf ein Verfahren gemäß Oberbegriff Patentanspruch 1, auf ein Füllsystem gemäß Oberbegriff Patentanspruch 3 sowie auf eine Füllmaschine gemäß Oberbegriff Patentanspruch 7. Ein gattungsgemäßes Verfahren und ein gattungsgemäßes Füllsystem sind aus der DE 37 25 609 A1 bekannt.

Das Befüllen von Flaschen oder anderen Behältern unter Druck (Druckfüllen) mit einem flüssigen Füllgut, insbesondere mit einem CO₂-haltigen Füllgut und hierfür geeignete Füllsysteme bzw. Füllmaschinen sind in verschiedenen Ausführungen bekannt. Bekannt ist insbesondere auch bei derartigen Füllsystemen oder Füllmaschine zur Bestimmung der Füllhöhe, d.h. für ein füllhöhengesteuertes Füllen Rückgasrohre vorzusehen, die jeweils in das Innere des zu füllenden Behälters hineinreichen und über die zumindest am Ende der jeweiligen Füllphase das von dem Füllgut verdrängte Druckgas abgeführt wird, sodass nach dem Eintauchen des Rückgasrohres in den in dem jeweiligen Behälter aufsteigenden Füllgutspiegel das Zufließen des Füllgutes in dem Behälter beendet wird und dann nach dem Schließen des im jeweiligen Füllelement vorgesehenen Flüssigkeitsventils und nach dem Schließen des Rückgaskanals ein Entlasten des gefüllten Behälters eingeleitet werden kann. Derartige Füllsysteme haben sich in der Praxis umfassend bewährt und kommen insbesondere bei Verfahren und Füllsystemen zum Füllen von Behältern unter Druck (Druckfüllen) zum Einsatz. Nachteilig hierbei ist allerdings, dass bei bekannten Füllsystemen sich das jeweilige Rückgasrohr zum Zeitpunkt der Druckentlastung unmittelbar über dem Füllgutspiegel im jeweiligen Behälter, d.h. in einem Abstand von nur etwa 1,5 bis 3 mm oberhalb dieses Füllgutspiegels befindet, und dass sich nach der Beendigung der Füllphase und vor dem Einleiten der Entlastung ein Gasvolumen mit hohem Druck, beispielsweise mit einem Druck zwischen 4 und 5 Bar nicht nur im Kopfraum des Behälters oberhalb des Füllgutspiegels, sondern auch im Rückgasrohr befindet, und zwar als dünne Gassäule. Zum Zeitpunkt der Druckentlastung des Behälterinnenraumes expandiert auch die im Rückgasrohr vorhandene Gassäule und erzeugt dadurch einen an der Öffnung des Rückgasrohres austretenden heftigen Gasstoß oder Druckimpuls, der direkt auf den Füllgutspiegel im Behälter gerichtet ist und insbesondere bei einem zum Aufschäumen neigenden Füllgut, beispielsweise bei einem Füllgut mit einem hohen CO₂-Gehalt ein unerwünschtes heftiges Aufschäumen des Füllgutes bewirkt.

Ein Vorschlag zur Lösung dieses Problems wurde beispielsweise durch die DE 37 25 609 A1 vorgestellt. Im Detail schlägt diese Schrift dazu vor, das Rückgasrohr innerhalb des Füllventils zu lagern und in diesem einen ersten Einzelhub und anschließend gemeinsam mit dem Füllventil einen zweiten, zwangsgesteuerten Hub ausführen zu lassen. Nachteilig an dieser Ausführung ist, dass das Füllventil durch die bewegliche Lagerung des Rückgasrohres verbunden mit der vorgeschlagenen Lösung zur Ausführung des Einzelhubes besonders aufwändig und teuer ist.

Aufgabe der Erfindung ist es, ein Verfahren aufzuzeigen, welches die vorgenannten Nachteile bei einem Druckfüllen mit einem die Füllhöhe steuernden Rückgasrohr vermeidet. Zur Lösung dieser Aufgabe ist ein Verfahren entsprechend dem Patentanspruch 1 ausgebildet. Ein Füllsystem sowie eine Füllmaschine zum Durchführen des Verfahrens sind Gegenstand der Patentansprüche 3 bzw. 7.

Bei der Erfindung erfolgt beim Druckfüllen mit dem die Füllhöhe steuernden Rückgasrohr der Einleitung der Druckentlastung ein Anheben des jeweiligen Rückgasrohres, sodass dieses mit seiner Rückgasöffnung in einem ausreichend großen Abstand über dem Niveau des Füllgutspiegels im Behälter angeordnet ist, d.h. in einem Abstand deutlich größer als 3 mm, und damit der beim Entlasten aus der Rückgasöffnung austretende Gasstoß oder Druckimpuls seine Energie weitestgehend in dem Raum oberhalb des Füllgutspiegels verliert und somit nicht zu einem unerwünschten Aufschäumen des Füllgutes führt.

Weiterbildungen der Erfindung sind Gegenstand der Unteransprüche.

Die Erfindung wird im Folgenden anhand der Figuren 1 und 2, die jeweils in vereinfachter Darstellung ein Füllelement eines Füllsystems einer Füllmaschine umlaufender Bauart wiedergeben, näher erläutert.

Das in der Figur 1 allgemein mit 1 bezeichnete Füllsystem ist Bestandteil einer Füllmaschine umlaufender Bauart und besteht im Wesentlichen aus einer Vielzahl von Füllelementen 2, die am Umfang eines um eine vertikale Maschinenachse MA umlaufend antreibbaren Rotor 3 in gleichmäßigen Winkelabständen um die Maschinenachse verteilt vorgesehen sind. Die Füllelemente 2 bilden mit ihren Behälterträgern 4 Füllpositionen 5, an die die zu füllenden Behälter oder Flaschen 6 in der dem Fachmann bekannten Weise an einem Behältereinlauf der Füllmaschine übergeben und von denen die gefüllten Flaschen 6 an einem Behälterauslauf der Füllmaschine entnommen werden. Das Füllen der Behälter 6 erfolgt auf dem Winkelbereich der Drehbewegung des Rotors 3 zwischen dem Behältereinlauf und dem Behälterauslauf. Das Füllsystem 1 ist für ein füllhöhengesteuertes Druckfüllen der Behälter 6 ausgebildet, bei dem (Druckfüllen) die Behälter 6 zumindest während einer Vorspannphase, in der die Behälter 6 mit dem Druck eines Inert-Gases beaufschlagt werden, in einer anschließenden Füllphase, in der das füllhöhengesteuerte Einleiten des flüssigen Füllgutes in die Behälter 6 erfolgt, sowie in einer anschließenden Druckentlastungsphase mit ihrem Behältermündungsbereich 6.1 in Dichtlage an dem jeweiligen Füllelement 2 angeordnet.

In Einzelnen umfasst jedes Füllelement 2 ein Gehäuse 7, in welchem in der dem Fachmann bekannten Weise ein Flüssigkeitskanal ausgebildet ist, der einerseits über eine Leitung 8 mit einem Flüssigkeits- oder Füllgutraum 9.1 eines Kessels 9 in Verbindung steht und andererseits an der Unterseite des jeweiligen Füllelementes 2 eine Abgabeöffnung bildet, über die das flüssige Füllgut beim Füllen dem jeweils in Dichtlage am Füllelement 2 angeordneten Behälter 6 zufließt. Der Ringkessel 9 ist für sämtliche Füllelemente 2 der Füllmaschine gemeinsam an dem Rotor 3 vorgesehen. Im Inneren des nur teilgefüllten Ringkessels 9 ist oberhalb des dortigen Flüssigkeitsraumes 9.1 bzw. des Füllgutspiegels ein Gasraum 9.2 gebildet, der druckgesteuert mit dem unter Druck stehenden Inert-Gas, beispielsweise CO₂-Gas gefüllt ist.

Die gesteuerte Abgabe des Füllgutes in dem jeweiligen Behälter 6 erfolgt durch Öffnen und Schließen eines in dem Flüssigkeitskanal angeordneten Flüssigkeitsventils, welches am Beginn des jeweiligen Füllprozesses geöffnet und dann geschlossen wird, wenn der Spiegel des flüssigen Füllgutes in dem jeweiligen Behälter 6 eine vorgegebene Füllhöhe erreicht hat. Im Gehäuse 7 des Füllelementes 2 sind weiterhin verschiedene, durch Steuerventile 10 gesteuerte Gaskanäle vorgesehen, über die beispielsweise vor der eigentlichen Füllphase zumindest das Vorspannen des jeweiligen Behälters 6 mit dem unter Druck stehenden Inert-Gas, beispielsweise mit CO₂-Gas aus dem Gasraum 9.2 des Ringkessels 9 erfolgt sowie nach Beendigung der Füllphase und nach dem Schließen des Flüssigkeitsventils des jeweiligen Füllelementes 2 ein Entlasten des Behälters 6 auf Umgebungsdruck erfolgt, beispielsweise in mehreren Schritten.

Zur Steuerung der Füllhöhe weist jedes Füllelement 2 ein achsgleich mit der Füllelementachse FA angeordnetes, beidendig offenes Rückgasrohr 10 auf, welches beim Füllen mit seiner unteren Länge durch die Behältermündung 6 in das Innere des an der Füllposition 5 befindlichen Behälters 6 hineinreicht und mit seinem oberen Ende über eine Leitung 11 mit einem Rückgasventil an den Gasraum 9.2 des Ringkessels 9 angeschlossen ist, sodass während der Füllphase das aus dem vorgespannten Behälter 6 durch das flüssige Füllgut verdrängte Inert-Gas über das Rückgasrohr 10 und die Leitung 11 in den Gasraum 9.2 des Ringkessels strömen kann, und zwar bei geöffnetem Rückgasventil 12. Das Zufließen des Füllgutes in dem jeweiligen Behälter 6 wird selbstständig dann beendet, sobald der Spiegel des flüssigen Füllgutes im Behälter 6 das untere, offene Ende des Gasrohres 10 erreicht hat bzw. dieses untere Ende in den Füllgutspiegel eingetaucht ist.

Nach dem anschließenden Schließen des Flüssigkeitsventiles des Füllelementes 2 und nach dem Schließen des Rückgasventils 12 erfolgt dann das Entlasten des Behälters 6, wobei zugleich auch eine Entlastung des Gasrohres 10 verbunden mit einem z. B. impulsförmigen Austritt von Inert-Gas am unteren Ende des Gasrohres 10 erfolgt. Um zu verhindern, dass durch das aus dem Gasrohr 10 beim Entlasten austretende Inert-Gas bzw. durch den entsprechenden Inert-Gas-Impuls ein Aufschäumen des Füllgutes, beispielsweise eines zur Schaumbildung neigenden, z.B. einen hohen CO₂-Gehalt aufweisenden Füllgutes (z.B. Bier) erfolgt, ist ein Stellglied oder Betätigungselement 13.1 vorgesehen, welches Teil einer Betätigungseinrichtung 13 ist und mit welchem das axial, d.h. in Richtung der Füllelementachse FA verschiebbare Rückgasrohr 10 nach dem Schließen des Flüssigkeitsventils des Füllelementes 2 und vor dem Entlasten angehoben wird, sodass sich das untere Ende des Gasrohres 10 dann deutlich oberhalb des die Niveaus N_{F} des Füllgutspiegels innerhalb des jeweiligen Behälters 6 befindet und damit der beim Entlasten aus dem Rückgasrohr 10 austretende Inert-Gas-Impuls nicht zu einem unerwünschten

Aufschäumen des Füllgutes führen kann. Dieser durch das Betätigungselement 13.1 erzeugte Entlastungshub ist in der Figur 1 mit H1 angegeben.

Das Betätigungselement 13.1 ist beispielsweise ein pneumatisch ansteuerbares Betätigungselement, z.B. ein pneumatisch ansteuerbarer Hubzylinder, mit dem das Anheben bzw. das axiale Verschieben des Gasrohres 10 um den Entlastungshub H1 möglich ist.

Um die Füllhöhe für sämtliche Füllpositionen 5 einzustellen ist bei dem Füllsystem 1 eine für alle Füllelemente 2 gemeinsames zentrales Füllhöheneinstellelement 14 vorgesehen, das ebenfalls Teil der Betätigungseinrichtung 13 ist und mit dem die axial verschiebbaren Rückgasrohre 10 sämtlicher Füllelemente zentral und gemeinsam axial angehoben und abgesenkt werden können, wie dies in der Figur 1 mit dem Doppelpfeil H2 (Füllhöhen-Einstellhub) angegeben ist. Auf dem Füllhöheneinstellelement 14 sind die für jede Füllposition 5 eingeständig vorgesehenen und individuell ansteuerbaren Betätigungselemente 13.1 angeordnet, sodass der Entlastungshub H1 dem Einstellhub H2 überlagert ist. Die Einstellung der Füllhöhe entsprechend dem Füllhöhen-Einstellhub H2 erfolgt, soweit erforderlich, grundsätzlich einmal am Anfang oder vor Aufnahme des Füllbetriebes.

Die Figur 2 zeigt in einer ähnlichen Darstellung wie Figur 1 eine Füllposition 5 eines Füllsystems 1a einer Füllmaschine umlaufender Bauart, wobei die Füllposition 5 wiederum im Wesentlichen aus dem am Rotor 3 vorgesehenen Füllelement 2 und dem zugehörigen Behälterträger 4 besteht. Dargestellt sind in der Figur 2 der oben bereits erwähnte, im Gehäuse 7 des Füllelementes 2a ausgebildete Flüssigkeitskanal 15, ein in diesem Flüssigkeitskanal angeordneter und das Flüssigkeitsventil bildender Ventilkörper 16, verschiedene im Füllelementgehäuse 7 ausgebildete Gaskanäle oder Gaswege 17, die über Steuerventile 18 gesteuert u.a. mit Ringkanälen 19 und 20 verbindbar sind, die am Rotor für sämtliche Füllelemente 2a gemeinsam vorgesehen sind. Dargestellt ist in der Figur 2 weiterhin das achsgleich mit der Füllelementachse FA angeordnete und'beidendig offene Rückgasrohr 10, welches während der Füllphase durch die von dem Flüssigkeitskanal 15 gebildete Abgabeöffnung 15.1 in den Behälter 6 hineinreicht, und zwar durch die Behältermündung 6.1, mit der der Behälter 6 über eine Dichtung an einer Zentriertulpe 21 abgedichtet gegen das Füllelement 2a anliegt.

Das obere Ende des Rückgasrohres 10 ist wiederum über das Rückgasventil 12 und die Leitung 11 mit dem unter Druck stehenden Gasraum 9.2 des Ringkessels 9 verbunden. Über eine Stellglieder aufweisende Betätigungseinrichtung 22 ist das Rückgasrohr 10 axial verschiebbar, und zwar um einen Entlastungshub H1 aus einer unteren Ausgangsstellung während des füllhöhengesteuerten Füllens und einer oberen Entlastungsstellung während der Entlastung des gefüllten Behälters 6 nach dem Schließen des Flüssigkeitsventils 16 und des Rückgasventils 12. Durch das Anheben des Rückgasrohres 10 in die Entlastungsstellung nach der Beendigung der eigentlichen Füllphase und vor dem Entlasten ist wiederum sichergestellt, dass ein aus dem unteren Ende des Gasrohres 10 austretender Inert-Gas-Strom oder - Impuls ein Aufschäumen des flüssigen Füllgutes in dem gefüllten Behälter 6 nicht bewirkt. Durch die Betätigungseinrichtung 22 ist zugleich auch eine Einstellung der Füllhöhe möglich, d.h. eine Verstellung zumindest der Ausgangsstellung des Rückgasrohres 10.

Die Betätigungseinrichtung 22 ist für jedes Füllelement 2a gesondert vorgesehen und ist beispielsweise wiederum eine pneumatische Betätigungseinrichtung. Jede Betätigungseinrichtung 22 besitzt wenigstens ein Betätigungs- oder Hubelement, bevorzugt aber wenigstens zwei Betätigungs- und Hubelemente, von denen dann ein Betätigungs- oder Hubelement den Entlastungshub H1 bewirkt und an jedem Füllelement 2a individuell steuerbar ist, während das andere Betätigungselement zur Einstellung der Füllhöhe die Verstellung zumindest der Ausgangsposition des Entlastungshubes H1 bewirkt und zusammen mit den entsprechenden Betätigungselementen der anderen Füllelemente 2a gemeinsam ansteuerbar ist.

Die Erfindung wurde voranstehend an Ausführungsbeispielen beschrieben. Es versteht sich, dass zahlreiche Änderungen sowie Abwandlungen möglich sind.

### Bezugszeichenliste

- 1, 1a: Füllsystem
- 2, 2a: Füllelement
- 3: Rotor
- 4: Behälterträger
- 5: Füllposition
- 6: Behälter
- 6.1: Behältermündung
- 7, 7a: Füllelementgehäuse
- 8: Leitung
- 9: Ringkessel
- 9.1: Flüssigkeitsraum im Ringkessel 9
- 9.2: Gasraum im Ringkessel 9
- 10: Rückgasrohr
- 11: Leitung
- 12: Rückgasventil
- 13: Betätigungseinrichtung
- 13.1: Betätigungselement
- 14: zentrale Füllhöhenverstellung
- 15: Flüssigkeitskanal im Füllelementgehäuse 7a
- 15.1: Abgabeöffnung
- 16: Flüssigkeitsventil
- 17: Gaskanal oder Gasweg
- 18: Steuerventil
- 19, 20: Ringkanal
- 21: Zentriertulpe
- 22: Betätigungseinrichtung
- H1: axialer Entlastungshub des Rückgasrohres 10
- H2: axialer Füllhöhen-Einstellhub des Rückgasrohres 10
- MA: Maschinenachse
- FA: Füllelementachse
- N_{F}: Niveau des Füllgutspiegels

## Patentansprüche

1. Verfahren zum Druckfüllen von Flaschen oder dergleichen Behältern (6) mit einem flüssigen Füllgut unter Verwendung eines Füllsystems mit mehreren Füllelementen (2, 2a), die ein während einer Füllphase in dem jeweiligen Behälter zur Steuerung der Füllhöhe hineinragendes Rückgasrohr (10) aufweisen,
wobei ein gemeinsames Einstellen der Füllhöhe an sämtlichen Füllelementen (2, 2a) durch ein für alle Füllelemente (2, 2a) gemeinsames zentrales Füllhöheneinstellelement (14), das Teil einer Betätigungseinrichtung (13) ist, oder über gemeinsam angesteuerte Betätigungs- und Hubelemente von Betätigungseinrichtungen (22) erfolgt, von denen jeweils eine an jedem Füllelement (2, 2a) gesondert vorgesehen ist,
wobei die Rückgasrohre (10) sämtlicher Füllelemente (2, 2a) für das gemeinsame Einstellen der Füllhöhe mit dem Füllhöheneinstellelement (14) oder den gemeinsam angesteuerten Betätigungs- und Hubelementen zentral und gemeinsam in einem Einstellhub (H2) axial angehoben und abgesenkt werden, und
wobei das Rückgasrohr (10) jeder Füllposition (5) nach dem Ende des Einleitens des Füllgutes und vor einer Druckentlastung von einem für jedes Füllelement (2. 2a) eigenständig vorgesehenen und individuell an steuerbaren Betätigungselement (13.1) oder von einem weiteren Betätigungs- und Hubelement der Betätigungseinrichtungen (22) um einen vorgegebenen Hub (H1) über das Niveau (N_{F}) des Füllgutspiegels im Behälter (6) durch axiale Bewegen relativ zum Füllelement (2, 2a) angehoben wird, wobei der Entlastungshub (H1) dem Einstellhub (H2) überlagert ist,
**dadurch gekennzeichnet,**
**dass** Rückgasrohre (10) beim Einstellhub (H2) ebenfalls axial relativ zu ihrem Füllelement (2, 2a) angehoben und abgesenkt werden.

2. Verfahren nach Anspruch 1, **dadurch gekennzeichnet, dass** das Rückgasrohr (10) vor der Druckentlastung um den Hub (H1) aus einer die Füllhöhe bestimmenden Ausgangsstellung in eine Entlastungsstellung angehoben wird, und dass für die Einstellung der Füllhöhe zumindest die Ausgangsstellung durch axiales Bewegen des Rückgasrohres (10) verändert wird.

3. Füllsystem einer Füllmaschine, insbesondere einer Füllmaschine umlaufender Bauart zum Druckfüllen von Flaschen oder dergleichen Behältern mit einem flüssigen Füllgut, mit mehreren Füllelementen (2, 2a) mit jeweils wenigstens einem axial relativ zum Füllelement (2, 2a) bewegbaren Rückgasrohr (10), welches (Rückgasrohr) zur Bestimmung der Füllhöhe mit einem zumindest eine Rückgasöffnung aufweisenden Ende in den Innenraum des am Füllelement (2, 2a) in Dichtlage angeordneten Behälters (6) hineinreicht,
wobei zur gemeinsamen Einstellung der Füllhöhe an sämtlichen Füllelementen (2, 2a) ein für alle Füllelemente (2, 2a) gemeinsames zentrales Füllhöheneinstellelement (14) vorgesehen ist, welches ebenfalls Teil der Betätigungseinrichtung (13) ist und mit dem die axial verschiebbaren Rückgasrohre 10 sämtlicher Füllelemente in einem Einstellhub (H2) zentral und gemeinsam axial anhebbar und absenkbar sind, und
wobei an jedem Füllelement (2, 2a) wenigstens ein eigenständiges und individuell ansteuerbares Betätigungselement (13.1) vorgesehen ist, das Teil einer Betätigungseinrichtung (13) ist und mit dem das die Rückgasöffnung aufweisende Ende des jeweiligen Rückgasrohrs (10) um einen vorgegebenen Entlastungshub (H1) axial und relativ zum Füllelement (2, 2a) aus einer unteren die Füllhöhe bestimmenden Ausgangsstellung in eine angehobene Entlastungsstellung bewegbar ist, und zwar nach dem Schließen des Flüssigkeitsventils und vor dem Entlasten des Behälters, wobei der Entlastungshub (H1) dem Einstellhub (H2) überlagert ist,
**dadurch gekennzeichnet,**
**dass** die individuell ansteuerbaren Betätigungselemente (13.1) auf dem Füllhöheneinstellelement (14) vorgesehen sind, und dass mit dem Füllhöheneinstellelement (14) die Rückgasrohre (10) für den Einstellhub (H2) relativ zu ihren Füllelementen (2, 2a) axial bewegt werden.

4. Füllsystem nach Anspruch 3, **dadurch gekennzeichnet, dass** die Betätigungseinrichtungen (13, 22) zusätzlich auch für eine gemeinsame Höhenverstellung sämtlicher Rückgasrohre (10) oder einer Gruppe von Rückgasrohren (10) zur Einstellung der Füllhöhe ausgebildet sind.

5. Füllsystem nach Anspruch 3 oder 4, **dadurch gekennzeichnet, dass** die Betätigungseinrichtungen (13, 22) jeweils ein für jedes Füllelement (2, 2a) eigenständiges Stellglied oder Betätigungselement (13.1) aufweisen.

6. Füllsystem nach Anspruch 5, **dadurch gekennzeichnet, dass** die Betätigungselemente (13.1) sämtlicher Füllelemente (2) oder einer Gruppe von Füllelementen (2) an einer zentralen Füllhöhenverstellung (14) vorgesehen sind.

7. Füllmaschine umlaufender Bauart, mit einem Füllsystem aus mehreren am Umfang eines um eine vertikale Maschinenachse MA umlaufend antreibbaren Rotors (3), **dadurch gekennzeichnet, dass** das Füllsystem nach einem der Ansprüche 3 - 6 ausgebildet ist.

## Claims

1. A method for the pressurised filling of bottles or like containers (6) with a liquid filling material using a filling system having a plurality of filling elements (2, 2a) which include a return gas tube (10) protruding into the respective container during a filling phase in order to control the filling level,
a common adjusting of the filling level at all filling elements (2, 2a) being provided by a central filling level adjusting element (14) common to all filling elements (2, 2a) which is part of an operating device (13), or by commonly triggered operating and lifting elements of operating devices (22), each of which being separately provided at each filling element (2, 2a),
the return gas tubes (10) of all filling elements (2, 2a) being axially raised and lowered centrally and commonly in one adjusting stroke (H2) for the common adjusting of the filling level with the filling level adjusting element (14) or the commonly triggered operating and lifting elements,
and
after the end of the introduction of the filling material and before a depressurisation, the return gas tube (10) of each filling position (5) being lifted - by an individually triggerable operating element (13.1) provided separately for each filling element (2, 2a), or by a further operating and lifting element of the operating devices (22) - through a preset stroke (H1) above the level (N_{F}) of the filling material surface in the container (6) by way of axial movement relative to the filling element (2, 2a), the depressurising stroke (H1) being superimposed on the setting stroke (H2),
**characterised in that**
return gas tubes (10) are also raised and lowered axially relative to their filling element (2, 2a) during the setting stroke (H2).

2. The method of claim 1 **characterised in that**, before depressurisation, the return gas tube (10) is raised through stroke (H1) from a start position that controls the filling height to a depressurising position, and **in that** for the setting of the filling height at least the start position is altered by axially displacing the return gas tube (10).

3. A filling system of a filling machine, in particular of a rotary filling machine for the pressurised filling of bottles or like containers with a liquid filling material, having a plurality of filling elements (2, 2a) each having at least one return gas tube (10) that can be moved axially relative to the filling element (2, 2a), which (return gas tube) in order to control the filling height, protrudes with an end exhibiting at least one return gas opening into the interior of the container (6) disposed in a sealed position against filling element (2, 2a),
there being provided for the common adjusting of the filling level at all filling elements (2, 2a) a central filling level adjusting element (14) common to all filling elements (2, 2a), which is also part of the operating device (13) and with which the axially displaceable return gas tubes 10 of all filling elements can be centrally and commonly raised and lowered in a setting stroke (H2),
and there being provided at each filling element (2, 2a) at least one independent and individually triggerable operating element (13.1) which is part of an operating device (13) and with which the end of the respective return gas tube (1) exhibiting the return gas opening can be moved by a preset depressurising stroke (H1) axially and relative to the filling element (2, 2a) from a lower initial position which determines the filling level to a raised depressurising position, this taking place after the closing of the liquid valve and before the container is depressurised, the depressurising stroke (H1) being superimposed on the setting stroke (H2),
**characterised in that**
the individually triggerable operating elements (13.1) are provided on the filling level adjusting element (14) and that for the setting stroke (H2), the return gas tubes (10) are moved axially relative to their filling elements (2, 2a) with the filling level adjusting element (14).

4. The filling system of claim 3, **characterised in that** the operating devices (13, 22) are additionally configured for a common height adjustment of all return gas tubes (10) or of a group of return gas tubes (10) for setting the filling height.

5. The filling system of claim 4 or 5, **characterised in that** the operating devices (13, 22) each have a separate actuator or operating element (13.1) for each filling element (2, 2a).

6. The filling system of claim 5, **characterised in that** the operating elements (13.1) of all filling elements (2) or of a group of filling elements (2) are provided at a central filling height adjustment (14).

7. A rotary filling machine having a filling system consisting of a plurality of ... on the circumference of a rotor (3) which can be driven about a vertical machine axis MA, **characterised in that** the filling system is configured according to any one of claims 3 - 6 .

## Revendications

1. Procédé destiné à remplir sous pression des bouteilles ou des récipients (6) similaires avec un produit de remplissage liquide en utilisant un système de remplissage comprenant plusieurs éléments de remplissage (2, 2a) qui présentent une conduite de gaz de retour (10) pénétrant dans le récipient concerné pendant une phase de remplissage afin de commander la hauteur de remplissage,
étant entendu qu'un réglage commun de la hauteur de remplissage est effectué pour l'ensemble des éléments de remplissage (2, 2a) au moyen d'un élément de réglage de la hauteur de remplissage (14) central commun à tous les éléments de remplissage (2, 2a), qui fait partie d'un dispositif d'actionnement (13), ou par le biais d'éléments d'actionnement et de levage à commande commune de dispositifs d'actionnement (22), dont un élément respectif est à chaque fois prévu séparément pour chaque élément de remplissage (2, 2a), étant entendu que les conduites de gaz de retour (10) de l'ensemble des éléments de remplissage (2, 2a) sont levés et baissés axialement, de façon centralisée et commune dans une course de réglage (H2), pour le réglage commun de la hauteur de remplissage avec l'élément de réglage de la hauteur de remplissage (14) ou les éléments d'actionnement et de levage à commande commune,et
étant entendu qu'après la fin de l'amenée du produit de remplissage et avant une évacuation de la pression, la conduite de gaz de retour (10) de chaque station de remplissage (5) est levée d'une course prédéfinie (H1) au-dessus du niveau (N_{F}) du produit de remplissage dans le récipient (6) par un élément d'actionnement (13.1) prévu de façon indépendante et pouvant être commandé individuellement pour chaque élément de remplissage (2, 2a) ou par un autre élément d'actionnement et de levage des dispositifs d'actionnement (22), à travers un déplacement axial par rapport à l'élément de remplissage (2, 2a), étant entendu que la course d'évacuation (H1) se superpose à la course de réglage (H2),
**caractérisé**
**en ce que** lors de la course de réglage (H2), les conduites de gaz de retour (10) sont également levées et baissées axialement par rapport à leur élément de remplissage (2, 2a).

2. Procédé selon la revendication 1, **caractérisé en ce qu'**avant l'évacuation de la pression, la conduite de gaz de retour (10) est levée de la course (H1) depuis une position de départ déterminant la hauteur de remplissage jusqu'à une position d'évacuation, et **en ce que** pour le réglage de la hauteur de remplissage, au moins la position de départ est modifiée par un déplacement axial de la conduite de gaz de retour (10).

3. Système de remplissage d'une machine de remplissage, en particulier une machine de remplissage d'un type de construction en carrousel pour le remplissage sous pression de bouteilles ou de récipients similaires avec un produit de remplissage liquide, comprenant plusieurs éléments de remplissage (2, 2a) ayant chacun au moins une conduite de gaz de retour (10) mobile axialement par rapport à l'élément de remplissage (2, 2a), laquelle (conduite de gaz de retour) pénètre dans l'espace intérieur du récipient (6) agencé sur l'élément de remplissage (2, 2a) à l'état étanche avec une extrémité présentant au moins une ouverture de gaz de retour afin de déterminer la hauteur de remplissage,
étant entendu qu'en vue du réglage commun de la hauteur de remplissage pour l'ensemble des éléments de remplissage (2, 2a), il est prévu un élément de réglage de la hauteur de remplissage (14) central commun à tous les éléments de remplissage (2, 2a), qui fait également partie du dispositif d'actionnement (13) et avec lequel les conduites de gaz de retour (10) coulissant axialement de l'ensemble des éléments de remplissage peuvent être levées et baissées axialement, de façon centralisée et commune, dans une course de réglage (H2), et
étant entendu qu'il est prévu pour chaque élément de remplissage (2, 2a) au moins un élément d'actionnement (13.1) indépendant et pouvant être commandé individuellement, qui fait partie d'un dispositif d'actionnement (13) et avec lequel l'extrémité de la conduite de gaz de retour (10) respective présentant l'ouverture de gaz de retour peut être déplacée axialement d'une course d'évacuation (H1) prédéfinie et par rapport à l'élément de remplissage (2, 2a) depuis une position de départ inférieure déterminant la hauteur de remplissage jusqu'à une position d'évacuation élevée, et ce après la fermeture de la vanne de liquide et avant l'évacuation du récipient, étant entendu que la course d'évacuation (H1) se superpose à la course de réglage (H2), **caractérisé**
**en ce que** les éléments d'actionnement (13.1) pouvant être commandés individuellement sont prévus sur l'élément de réglage de la hauteur de remplissage (14), et en ce que les conduites de gaz de retour (10) sont déplacées axialement avec l'élément de réglage de la hauteur de remplissage (14) pour la course de réglage (H2) par rapport à leurs éléments de remplissage (2, 2a).

4. Système de remplissage selon la revendication 3, **caractérisé en ce que** les dispositifs d'actionnement (13, 22) sont également réalisés en complément pour un réglage commun de la hauteur de l'ensemble des conduites de gaz de retour (10) ou d'un groupe de conduites de gaz de retour (10) en vue du réglage de la hauteur de remplissage.

5. Système de remplissage selon la revendication 3 ou 4, **caractérisé en ce que** les dispositifs d'actionnement (13, 22) présentent chacun un organe de réglage ou un élément d'actionnement (13.1) indépendant pour chaque élément de remplissage (2, 2a).

6. Système de remplissage selon la revendication 5, **caractérisé en ce que** les éléments d'actionnement (13.1) de l'ensemble des éléments de remplissage (2) ou d'un groupe d'éléments de remplissage (2) sont prévus sur un réglage centralisé de la hauteur de remplissage (14).

7. Machine de remplissage d'un type de construction en carrousel, comprenant un système de remplissage constitué de plusieurs à la périphérie d'un rotor (3) pouvant être entraîné en carrousel autour d'un axe vertical de la machine (MA), **caractérisé en ce que** le système de remplissage est réalisé selon l'une des revendications 3 à 6.
